# EUROPÄISCHE PATENTSCHRIFT

(11) **EP 0 939 033 B1**
(45) Veröffentlichungstag und Bekanntmachung des Hinweises auf die Patenterteilung: **16.04.2003**
(21) Anmeldenummer: 98124639.0
(22) Anmeldetag: 23.12.1998
(51) Int. Cl.: B65B 29/10, B65B 3/16, B65D 35/22, B65D 81/32

(54) **Verfahren zum Befüllen einer Zwei-Kammer-Tube und Vorrichtung zu dessen Durchführung**
Filling method and apparatus for a dual chamber tube
Procédé et dispositif de remplissage d'un tube a double chambre

(30) Priorität: 28.02.1998 DE 19808649
(43) Veröffentlichungstag der Anmeldung: 01.09.1999
(73) Patentinhaber: IWK Verpackungstechnik GmbH, 76297 Stutensee-Blankenloch (DE)
(72) Erfinder: Hähnel, Bernd, 76297 Stutensee (DE); Frey, Herbert, 76356 Weingarten (DE)
(74) Vertreter: Lasch, Hartmut Dipl.-Ing.

(56) Entgegenhaltungen:
- WO-A-97/30898
- WO-A-97/47522
- WO-A-98/19929
- WO-A-98/24705
- DE-A- 19 522 169
- FR-A- 961 154

## Beschreibung

Die Erfindung betrifft ein Verfahren zum Befüllen einer Zwei-Kammer-Tube aus Kunststoff gemäß dem Oberbegriff des Anspruchs 1. Darüber hinaus betrifft die Erfindung eine Vorrichtung zur Durchführung des Verfahrens gemäß dem Oberbegriff des Anspruchs 5.

Zwei-Kammer-Tuben aus Kunststoff sind seit einiger Zeit bekannt (WO 97/47522 A) und bieten den Vorteil, zwei verschiedene Stoffe in einer Tube aufnehmen zu können, ohne daß sie miteinander in Kontakt kommen, wie es beispielsweise bei einem Zwei- Komponenten-Kleber notwendig ist. Die Herstellung einer Zwei-Kammer-Tube erfolgt zunächst als ebener Mehrschichtaufbau, wobei zwischen einer oberen und einer unteren Tubenwandungsschicht eine die Trennwand bildende Kunststoff-Lage angeordnet wird. Anschließend wird die Tube zu annähernder Kreisform aufgerichtet, wobei die Tubenwand, die sich diametral in der Tube erstrecken soll, eine deutliche Überlänge gegenüber dem Tubendurchmesser aufweist. Diese Überlänge führt dazu, daß die Trennwand nicht geradlinig verläuft, sondern eine in nicht vorhersehbarer Weise gekrümmte Form einnimmt.

Bei dem Befüllen der beiden Kammern muß in jede Kammer eine Fülldüse eingefahren werden. Es hat sich gezeigt, daß die unkontrollierte Lage der Trennwand das Einfahren der Fülldüsen häufig behindert oder sogar dazu führt, daß beide Fülldüsen in die gleiche Kammer einfahren, so daß der Füllvorgang abgebrochen werden muß.

Um Fehlfüllungen der Zwei-Kammer-Tuben zu vermeiden, ist es aus der WO 97/47522 A bekannt, die sich mit Übermaß im wesentlichen diametral durch den Tubeninnenraum erstreckende Trennwand zunächst in einen gespannten, den Innenraum des Tubenkörpers im wesentlichen geradlinig überspannenden Zustand zu bringen, bevor die Fülldüsen in die einzelnen Kammern eingeführt werden. Die Verstellung der Trennwand wird dadurch erreicht, daß in jede Kammer ein Finger von oben eingeführt und derart um die Längsache der Tube geschwenkt wird, so daß die Trennwand in eine gespannte Lage gelangt. Die Trennwand muß mittels der Finger solange in der gespannten Stellung gehalten werden, bis die Fülldüsen in die Kammer eingeführt, der Füllvorgang abgeschlossen und die Düsen wieder herausgefahren sind. Die Finger beschränken dabei den für die Düsen vorhandenen Bewegungsraum und aufgrund der hohen, in einer Tubenfüllmaschine auftretenden Geschwindigkeiten besteht die Gefahr, daß die Finger und die Fülldüsen sich gegenseitig behindern. Darüber hinaus ist die Trennwand in sich labil und nur dann korrekt positioniert, wenn die Finger ordnungsgemäß eingetaucht sind und die Trennwand aufgespannt haben. Lageabweichungen der Finger, wie sie nach längerem Betrieb der Tubenfüllmaschine infolge üblicher Toleranzen auftreten, können dazu führen, dass die Trennwand nur in geringem Maß oder gar nicht mehr gespannt ist, wodurch die Gefahr einer Fehlfüllung besteht.

Die FR 961 154 zeigt eine Zwei-Kammer-Tube, in deren Innenraum eine Trennwand eingesetzt ist. Dabei ist die Trennwand jedoch nicht an der Tubenwandung befestigt, sondern sie ist aus der Tube entnehmbar und in der Tube dadurch gehalten, daß sie am hinteren Ende der Tube mit der Tubenwandung verbördelt und andererseits im Kopf der Tube gehalten ist.

Der Erfindung liegt die Aufgabe zugrunde, ein Verfahren der genannten Art zu schaffen, bei dem die Trennwand mit hoher Stabilität und Sicherheit positioniert ist. Darüber hinaus soll eine Vorrichtung geschaffen werden, mit der das Verfahren in einfacher und kostengünstiger Weise ausführbar ist.

Hinsichtlich des Verfahrens wird die vorgenannte Aufgabe durch die kennzeichnenden Merkmale des Anspruchs 1 gelöst. Dabei ist vorgesehen, daß die Trennwand vor dem Einführen der Fülldüsen in ihren an die Anschlußpunkte angrenzenden Endbereichen an der Innenseite der Tubenwandung derart vollflächig und oberflächlich mit dieser verschweißt wird, daß die Länge des zwischen den Endbereichen verbleibenden Mittelbereichs im wesentlichen dem Durchmesser der Tube entspricht.

Erfindungsgemäß erfolgt somit eine Straffung der Trennwand, indem die Endbereiche der Trennwand infolge der Festlegung an der Tubenwandung dieser im wesentlichen folgen und der zwischen den Endbereichen liegende Mittelbereich der Trennwand im wesentlichen gradlinig diametral bezogen auf den kreisförmigen Tubenquerschnitt verläuft. Auf diese Weise ist ein definierter Trennwandverlauf gegeben, so daß die Fülldüsen mit hoher Genauigkeit in die von der Tubenwandung und der Trennwand definierten Kammern eingeführt werden können. Eine Behinderung des Einfüllvorganges durch eine unkontrollierte Lage der Trennwand ist somit ausgeschlossen.

Um sicherzustellen, daß die Endbereiche gleichmäßig an der Innenseite der Tubenwandung anliegen, werden die Endbereiche der Trennwand vollflächig mit der Tubenwandung verbunden.

Dabei ist vorgesehen, daß die Endbereiche der Trennwand mit der Tubenwandung oberflächlich verschweißt werden.

Um eine großflächige Schweißverbindung zwischen der Tubenwandung und der Trennwand zu erreichen, wird in bevorzugter Ausgestaltung der Erfindung in die Tube ein beheizter Formkopf eingeführt, der die Trennwand spannt und die Endbereiche der Trennwand in vorbestimmter Weise ausgerichtet hält. Daraufhin werden von der Außenseite der Tube Preßbacken gegen die die Endbereiche der Trennwand haltenden Abschnitte des Formkopfes verfahren, so daß die Tubenwandung und der zugeordnete Endbereich der Trennwand zwischen dem Formkopf und der zugeordneten Preßbacke angeordnet sind. Die Wärmewirkung des Formkopfes führt dazu, daß die Trennwand in den Endbereichen oberflächlich mit der Innenseite der Tubenwandung verbunden wird und an dieser anhaftet.

Bei dem Verbindungsvorgang darf der Mittelbereich der Trennwand nicht beschädigt werden. Zu diesem Zweck weist der Formkopf vorzugsweise eine Nut auf, in der der Mittelbereich der Trennwand berührungsfrei aufgenommen werden kann.

Da die Trennwand mit der Tubenwandung nur oberflächlich verbunden wird, braucht nur eine derart geringe Wärmemenge mittels des Formkopfes zugeführt werden, daß die außenliegenden Preßbacken unbeheizt und ungekühlt ausgebildet sein können.

Hinsichtlich der Vorrichtung wird die Aufgabe dadurch gelöst, daß der Fülleinheit eine Formeinheit vorgeschaltet ist, die einen in die Tube einführbaren, beheizten Formkopf, der die Endbereiche der Trennwand mit Hilfe von auf entgegengesetzten Seiten des Formkopfes ausgebildeten Anlageflächen ausgerichtet hält, und außenseitig der Tube angeordnete Preßbacken umfaßt, die gegen die Anlageflächen des Formkopfes verfahrbar sind. Auf diese Weise ist es möglich, das Ausrichten und Spannen der Trennwand direkt in der Tubenfüllmaschine als weiteren, dem eigentlichen Füllvorgang unmittelbar vorgeschalteten Behandlungsschritt vorzusehen, so daß der zeitliche und apparatetechnische Mehraufwand gering gehalten werden kann.

Da die mit der Tubenwandung zu verbindenden Endbereiche der Trennwand im wesentlichen diametral entgegengesetzt angeordnet sind, sind die Anlageflächen auf entgegengesetzten Seiten des Formkopfes ausgebildet. Zwischen den beiden Anlageflächen erstreckt sich im Formkopf die den Mittelbereich der Trennwand berührungsfrei aufnehmende Nut, die somit den Formkopf in zwei Einführabschnitte unterteilt.

Um das Einführen des Formkopfes in die Tube zu erleichtern und insbesondere das Einfangen der Trennwand in der Nut zuverlässig zu gewährleisten, ist in Weiterbildung der Erfindung vorgesehen, daß die Einführabschnitte des Formkopfes auf ihrer der Tube zugewandten Einführseite jeweils Führungsflächen aufweisen, was beispielsweise dadurch erreicht werden kann, daß die Führungsflächen derart gegeneinander geneigt sind, daß die Einführabschnitte eine sich zu ihrem unteren freien Ende verjüngende Form aufweisen.

Die Anlageflächen sind in der Regel parallel zueinander ausgerichtet. Die die Anlageflächen verbindende Nut kann senkrecht dazu verlaufen, es hat sich jedoch als vorteilhaft erwiesen, wenn die Nut schräg zu den Anlageflächen verläuft, wobei sich zwischen der jeweiligen Anlagefläche und dem zugeordneten Nutabschnitt ein spitzer Winkel in der Größenordnung von ca. 60° bis 70° als sinnvoll erwiesen hat. Dies führt dazu, daß der Mittelbereich der Trennwand im wesentlichen diagonal in der Nut verläuft und nur punktuellen Kontakt mit der Nutwandung im Bereich des Überganges zu den Anlageflächen besitzt. Um zuverlässig zu vermeiden, daß der Mittelbereich der Trennwand in der Nut mit der Nutwandung oder -flanke in Anlage kommt, kann an den Nutflanken jeweils eine sich über die gesamte Länge oder zumindest den mittleren Bereich der Nutlänge erstreckende Ausnehmung vorgesehen sein, so daß die Nutwandung eine möglichst großen Abstand zu dem Mittelbereich der Trennwand aufweist.

Weitere Einzelheiten und Merkmale der Erfindung sind aus der folgenden Beschreibung eines Ausführungsbeispiels unter Bezugnahme auf die Zeichnung ersichtlich. Es zeigen:
- Figur 1: eine schematische Seitenansicht einer Formeinheit,
- Figur 2: den Schnitt II-II in Figur 1,
- Figuren 3a, 3b, 3c, 3d: die einzelnen Phasen der Befestigung der Endabschnitte der Trennwand,
- Figur 4: eine perspektivische Vorderansicht des Formkopfes und
- Figur 5: eine vergrößerte Vorderansicht des Formkopfes.

In Figur 1 ist eine Formeinheit 10 dargestellt, die in eine Tubenfüllmaschine eingebaut werden kann. Die Fülleinheit umfaßt einen vertikalen Ständer 11, der an seinem oberen Ende in einen horizontalen Querträger 12 übergeht. Am Querträger 12 ist über eine vertikal verfahrbare Halterung 13 ein Formkopf 14 gelagert, der in eine gestrichelt dargestellte Tube 20 an deren oberem, offenen Ende eingeführt werden kann. Dem Formkopf 14 sind auf entgegengesetzten Seiten an horizontal verfahrbaren Halterungen 15 gelagerte Preßbacken 16 zugeordnet, die bei eingefahrenem Formkopf 14 sich von der Außenseite der Tube 20 anlegen und diese gegen den Formkopf 14 spannen können, wie es in Figur 2 angedeutet ist.

Der Formkopf 14 ist in den Figuren 4 und 5 im Detail dargestellt. Der Formkopf 14 besitzt auf seiner vorderen, zuerst in die Tube eintauchenden Einführseite eine schräg verlaufende Nut 17, die sich über die gesamte Höhe des Formkopfes 14 erstreckt und diesen somit in zwei fingerartige, zur Einführseite vorstehende Einführabschnitte 14a und 14b unterteilt. Auf ihrer der Einführseite zugewandten Oberseite sind an den Einführabschnitten 14a, 14b jeweils gegeneinander geneigte Führungsflächen ausgebildet, die den Einführabschnitten eine spitz zulaufende, pyramidenartige Konfiguration verleihen.

Auf den entgegengesetzten Seitenflächen des Formkopfes 14, zwischen denen sich die Nut 17 erstreckt, sind Anlageflächen 14c und 14d gebildet, deren Funktion später erläutert wird. Mittels einer nicht dargestellten Heizeinrichtung kann der Formkopf 14 erwärmt oder beheizt werden.

Die Flanken 17a der Nut 17 sind über einen großen Teil der Nutlänge und insbesondere in deren Mittelbereich jeweils mit einer großflächigen Ausnehmung 18 versehen, so daß die Nutbreite abschnittsweise vergrößert ist.

Figur 3a zeigt eine Aufsicht auf eine herkömmliche Zwei-Kammer-Tube 20 aus Kunststoff. Die Tubenwandung 21 ist zu einer Kreisform aufgerichtet, wobei zwischen zwei diametral gegenüberliegenden Anschlußpunkten 23 bzw. 24 der Tubenwandung 21 sich eine aus Kunststoff-Folie bestehende Trennwand 22 erstreckt, die den Tubeninnenraum in zwei unabhängige Kammern 25 und 26 unterteilt. Die Trennwand 22 besitzt eine deutliche Überlänge gegenüber dem Durchmesser der Tube 20, so daß sie im dargestellten Beispiel s-förmig zwischen den beiden Anschlußpunkten 23 und 24 verläuft.

Um die Trennwand 22 zu spannen und in vorbestimmter Weise auszurichten, wird von oben in die Tube 20 der Formkopf 14 mit seinem Einführende eingefahren, wobei der Einführabschnitt 14a in der Kammer 25 und der Einführabschnitt 14b in der Kammer 26 zu liegen kommt. Die Trennwand 22 wird dabei von den einführseitig des Formkopfes 14 ausgebildeten Führungsflächen in die Nut 17 geleitet, so daß sich die Trennwand 22 mit ihren Endbereichen 22a in Anlage an den auf entgegengesetzten Seiten des Formkopfes 14 ausgebildeten Anlageflächen 14c bzw. 14d befindet, während der Mittelbereich 22b der Trennwand 22 sich in Längsrichtung der Nut 17 erstreckt und in dieser aufgrund der Schrägstellung der Nut 17 diagonal verläuft. Dieser Zustand ist in Figur 3b dargestellt. Dabei werden die Endbereiche 22a der Trennwand 22 jeweils im wesentlichen gerade sowie parallel zueinander gehalten.

Wie Figur 3c andeutet, werden dann von der Außenseite der Tube 20 die Preßbacken gegen den Formkopf 14 gefahren, so daß die Innenseite der Tubenwandung 21 mit den mit Hilfe des Formkopfes 14 erwärmten Endbereichen 22a der Trennwand 22 vollflächig in Anlage kommt. In dieser Schweißoder Verbindungsstellung werden die Bauteile für eine vorbestimmte Zeitspanne gehalten, so daß eine oberflächliche Verschweißung der Endbereiche 22a der Trennwand 22 mit der Tubenwandung 21 erfolgt. Nachdem die Preßbacken 16 zurückgefahren sind und der Formkopf 14 aus dem Tubeninnenraum zurückgezogen wurde, ist der in Figur 3d dargestellte Zustand erreicht, in dem die Endbereiche 22a der Trennwand 22 vollflächig mit der Tubenwandung 21 verbunden sind, während der Mittelbereich 22b sich im wesentlichen geradlinig und diametral durch den Innenraum der Tube 20 erstreckt, die eine geringe bleibende Verformung durch den Befestigungsvorgang erfahren hat, die für den weiteren Füllvorgang jedoch keine Nachteile bringt.

## Patentansprüche

1. Verfahren zum Befüllen einer Zwei-Kammer-Tube aus Kunststoff, die einen im wesentlichen kreisförmigen Querschnitt und eine sich zwischen zwei im wesentlichen diametral gegenüberliegenden Anschlußpunkten (23, 24) der Tubenwandung (21) erstreckende Trennwand (22) aus Kunststoff aufweist, die eine Überlänge gegenüber dem Tubendurchmesser besitzt und zusammen mit der Tubenwandung (21) die beiden Kammer (25, 26) bildet, wobei in jede Kammer (25, 26) eine Fülldüse zum Einbringen eines Füllguts eingeführt und die Tube (20) anschließend nach dem Herausführen der Fülldüsen verschlossen wird, **dadurch gekennzeichnet, daß** die Trennwand (22) vor dem Einführen der Fülldüsen in ihren an die Anschlußpunkte (23, 24) angrenzenden Endbereichen (22a) an der Innenseite der Tubenwandung (21) derart vollflächig und oberflächlich mit dieser verschweißt wird, daß die Länge des zwischen den Endbereichen (22a) verbleibenden Mittelbereichs (22b) im wesentlichen dem Durchmesser der Tube (20) entspricht.

2. Verfahren nach Anspruch 1, **dadurch gekennzeichnet, daß** in die Tube (20) ein beheizter Formkopf (14) eingeführt wird, der die Endbereiche (22a) der Trennwand (22) ausgerichtet hält, und daß von der Außenseite der Tube (20) Preßbacken (16) gegen die Endbereiche (22a) haltende Abschnitte (14c, 14d) des Formkopfes (14) verfahren werden.

3. Verfahren nach Anspruch 2, **dadurch gekennzeichnet, daß** der Formkopf (14) den Mittelbereich (22b) der Trennwand (22) in einer Nut (17) berührungsfrei aufnimmt.

4. Verfahren nach Anspruch 2 oder 3, **dadurch gekennzeichnet, daß** die Preßbacken (16) unbeheizt und ungekühlt sind.

5. Vorrichtung zur Durchführung des Verfahrens nach einem der Ansprüche 1 bis 4, mit einer Fülleinheit und einer nachgeschalteten Verschlußeinheit zum Verschließen der gefüllten Tuben, **dadurch gekennzeichnet, daß** der Fülleinheit eine Formeinheit (10) vorgeschaltet ist, die einen in die Tube (20) einführbaren, beheizten Formkopf (14), der die Endbereiche (22a) der Trennwand (22) mit Hilfe von auf entgegengesetzten Seiten des Formkopfes (14) ausgebildeten Anlageflächen (14c, 14d) ausgerichtet hält, und außenseitig der Tube (20) angeordnete Preßbacken (16) umfaßt, die gegen die Anlageflächen (14c, 14d) des Formkopfes (14) verfahrbar sind.

6. Vorrichtung nach Anspruch 5, **dadurch gekennzeichnet, daß** der Formkopf (14) eine sich zwischen den Anlageflächen (14c, 14d) erstreckende Nut (17) besitzt, die den Formkopf (14) in zwei Einfuhrabschnitte (14, 14b) unterteilt.

7. Vorrichtung nach Anspruch 6, **dadurch gekennzeichnet, daß** die Einführabschnitte (14a, 14b) auf ihrer der Tube (20) zugewandten Einführseite jeweils Führungsflächen aufweisen.

8. Vorrichtung nach Anspruch 7, **dadurch gekennzeichnet, daß** die Führungsflächen gegeneinander geneigt sind, so daß die Einführabschnitte (14a, 14b) eine sich verjüngende Form aufweisen.

9. Vorrichtung nach einem der Ansprüche 6 bis 8, **dadurch gekennzeichnet, daß** die Nut (17) schräg zu den Anlageflächen (14c, 14d) verläuft.

10. Vorrichtung nach einem der Ansprüche 6 bis 9, **dadurch gekennzeichnet, daß** die Nut (17) im mittleren Bereich ihrer Länge an ihren Nutflanken (17a) jeweils Ausnehmungen (18) aufweist.

11. Vorrichtung nach einem der Ansprüche 5 bis 10, **dadurch gekennzeichnet, daß** die Preßbacken (16) unbeheizt und ungekühlt sind.

## Claims

1. Method for filling a two chamber tube made from plastic having a substantially circular cross section and with a separation wall (22) made from plastic and extending between two substantially diametrically opposed connecting points (23, 24) of the tube wall (21) and having a length in excess of the diameter of the tube and, together with the tube walls (22), forming the two chambers (25, 26), wherein a filling nozzle is inserted into each chamber (25, 26) for introduction of the filling product and the tube (20) is then sealed after the filling nozzles have been removed, **characterized in that**, prior to introduction of the filling nozzles, the separation wall (22) is surface welded throughout a large area to the inner sides of the tube wall (21) at its end regions (22a) bordering the connecting points (23, 24) in such a fashion that the length of the middle region (22b) remaining between the end regions (22a) corresponds substantially to the diameter of the tube (20).

2. Method according to claim 1, **characterized in that** a heated shaping head (14) is introduced into the tube (20) to hold the end regions (22a) of the separation wall (22) in an aligned fashion and pressing jaws (16) are driven from the outer side of the tube (20) against the sections (14c, 14d) of the shaping head (14) holding the end regions (22a).

3. Method according to claim 2, **characterized in that** the shaping head (14) accepts the middle region (22b) of the separation wall (22) within a groove (17) substantially without contact.

4. Method according to claim 2 or 3, **characterized in that** the pressing jaws (16) are neither heated nor cooled.

5. Apparatus for carrying out the method according to any one the claims 1 through 4, comprising a filling unit and a downstream sealing unit for sealing the filled tube, **characterized in that** the filling unit has an upstream shaping unit (10) comprising a heated shaping head (14) which can be introduced into the tube (20) to hold the end regions (22a) of the separation wall (22) in an aligned fashion with the assistance of seating surfaces (14c, 14d) formed on opposite sides of the shaping head (14) and also comprising pressing jaws (16) disposed at the outer side of the tube (20) which can be driven against the seating surfaces (14c, 14d) of the shaping head (14).

6. Device according to claim 5, **characterized in that** the shaping head (14) has a groove (17) extending between the seating surfaces (14c, 14d) which subdivides the shaping head (14) into two introduction sections (14a, 14b).

7. Apparatus according to claim 6, **characterized in that** the introduction sections (14a, 14b) each have guiding surfaces on their introductory sides facing the tube (20).

8. Apparatus according to claim 7, **characterized in that** the guiding surfaces are tilted with respect to each other such that the introduction sections (14a, 14b) have a tapered shape.

9. Apparatus according to any one of the claims 6 through 8, **characterized in that** the groove (17) extends diagonally with respect to the seating surfaces (14c, 14d).

10. Apparatus according to any one of the claims 6 through 9, **characterized in that** the groove (17) has recesses (18) on each of its groove sides (17a) in the central region of its extent.

11. Apparatus according to any one of the claims 5 through 10, **characterized in that** the pressing jaws (16) are neither heated nor cooled.

## Revendications

1. Procédé de remplissage d'un tube à double chambre, présentant une section sensiblement circulaire et une paroi de séparation (22) en matière plastique s'étendant entre deux points de jonction (23,24) de la paroi du tube (21) situés sensiblement diamétralement à l'opposé l'un de l'autre, paroi de séparation présentant une surlongueur par rapport au diamètre du tube et formant avec la paroi du tube (21) les deux chambres (25,26), procédé dans lequel on introduit dans chaque chambre (25,26) une buse de remplissage pour l'introduction d'un produit de remplissage et l'on ferme ensuite le tube (20) après avoir ressorti les buses, **caractérisé en ce qu'**avant l'introduction des buses de remplissage, la paroi de séparation (22) est soudée, au niveau de ses zones d'extrémité (22a) avoisinant les points de jonction (23,24) sur la face interne de la paroi du tube (21), sur toute sa surface et de manière superficielle à la paroi du tube de telle manière que la longueur de la zone médiane (22b) restant entre les zones d'extrémité (22a) correspond sensiblement au diamètre du tube (20).

2. Procédé selon la revendication 1, **caractérisé en ce que** l'on introduit dans le tube (20) une tête de conformation (14) chauffée qui maintient alignées les zones d'extrémité (22a) de la paroi de séparation (22) et **en ce que** de la face extérieure du tube (20) on déplace des mâchoires (16) contre les parties (14c, 14d) de la tête de conformation (14) maintenant les zones d'extrémité (22a).

3. Procédé selon la revendication 2, **caractérisé en ce que** la tête de conformation (14) reçoit la zone médiane (22b) de la paroi de séparation (22) dans une rainure (17) sans la toucher.

4. Procédé selon la revendication 2 ou 3, **caractérisé en ce que** les mâchoires (16) ne sont ni chauffées ni refroidies.

5. Dispositif pour réaliser le procédé selon l'une quelconque des revendications 1 à 4, comprenant une unité de remplissage et une unité de fermeture placée en aval pour fermer les tubes remplis, **caractérisé en ce qu'**une unité de conformation (10) est placée en amont de l'unité de remplissage, comprenant une tête de conformation (14) chauffée pouvant être introduite dans le tube (20), qui maintient alignées les zones d'extrémité (22a) de la paroi de séparation (22) au moyen de surfaces d'appui (14c, 14d) conformées dans des faces opposées de la tête de conformation (14), et des mâchoires (16) disposées à l'extérieur du tube (20) pouvant être déplacées contre les surfaces d'appui (14c, 14d) de la tête de conformation (14).

6. Dispositif selon la revendication 5, **caractérisé en ce que** la tête de conformation (14) présente une rainure (17) s'étendant entre les surfaces d'appui ((14c, 14d), divisant la tête de conformation (14) en deux segments d'introduction (14a, 14b).

7. Dispositif selon la revendication 6, **caractérisé en ce que** les segments d'introduction (14a, 14b) présentent chacun sur leur face d'introduction en regard du tube (20) des surfaces de guidage.

8. Dispositif selon la revendication 7, **caractérisé en ce que** les surfaces de guidage sont inclinées l'une vers l'autre de sorte que les segments d'introduction (14a, 14b) présentent une forme allant en s'effilant.

9. Dispositif selon l'une quelconque des revendications 6 à 8, **caractérisé en ce que** la rainure (17) s'étend en biais par rapport aux surfaces de contact (14c, 14d).

10. Dispositif selon l'une quelconque des revendications 6 à 9, **caractérisé en ce que** la rainure (17) présente des évidements (18) dans la zone médiane de sa longueur sur chacun de ses flancs (17a).

11. Dispositif selon l'une quelconque des revendications 5 à 10, **caractérisé en ce que** les mâchoires (16) ne sont ni chauffées ni refroidies.
